# EUROPÄISCHE PATENTSCHRIFT

(11) **EP 2 871 915 B1**
(45) Veröffentlichungstag und Bekanntmachung des Hinweises auf die Patenterteilung: **13.03.2019**
(21) Anmeldenummer: 14190973.9
(22) Anmeldetag: 30.10.2014
(51) Int. Cl.: H05B 6/06

(54) **Kochfeldvorrichtung**
Hotplate device
Dispositif de plaque de cuisson

(30) Priorität: 06.11.2013 ES 201331621
(43) Veröffentlichungstag der Anmeldung: 13.05.2015
(73) Patentinhaber: BSH Hausgeräte GmbH, 81739 München (DE)
(72) Erfinder: Alegre Almale, Victoria, 50002 Zaragoza (ES); Gil Soriano, Mario, 50002 Zaragoza (ES); Marzo Alvarez, Teresa Del Carmen, 50012 Zaragoza (ES); Monfort Soler, Silvia, 50059 Zaragoza (ES); Tuchen, Annika, 50013 Zaragoza (ES); Villanueva Valero, Beatriz, 44500 Andorra Teruel (ES)

(56) Entgegenhaltungen:
- EP-A1- 2 001 266
- EP-A1- 2 252 130
- EP-A1- 2 506 662
- WO-A1-2009/053279
- FR-A1- 2 863 039

## Beschreibung

Aus dem Stand der Technik ist bereits eine Kochfeldvorrichtung, und zwar eine Induktionskochfeldvorrichtung, bekannt mit einem variablen Kochflächenbereich und mit einer Steuereinheit. Hierbei bildet der variable Kochflächenbereich eine zusammenhängende Kochfläche aus. Zudem ist die Steuereinheit dazu vorgesehen, in einem Betriebsmodus jedem in der Kochfläche aufgestellten Gargeschirr eine Heizzone zuzuordnen.

Die Aufgabe der Erfindung besteht insbesondere darin, eine gattungsgemäße Vorrichtung mit verbesserten Eigenschaften hinsichtlich eines Bedienkomforts bereitzustellen. Die Aufgabe wird erfindungsgemäß durch die Merkmale des Patentanspruchs 1 und des Verfahrensanspruchs 10 gelöst, während vorteilhafte Ausgestaltungen und Weiterbildungen der Erfindung den Unteransprüchen entnommen werden können. Aus der EP 2 252 130 A1 ist eine Kochfeldvorrichtung gemäß des Oberbegriffs vom Anspruch 1 bekannt. Die vorliegende Erfindung ist durch die Merkmale vom Anspruch 1 definiert.

Es wird eine Kochfeldvorrichtung, insbesondere eine Induktionskochfeldvorrichtung, vorgeschlagen mit zumindest einem variablen Kochflächenbereich, der in wenigstens einem Betriebsmodus zumindest einen ersten Teilkochflächenbereich und zumindest einen zweiten Teilkochflächenbereich umfasst, und mit einer Steuereinheit, die dazu vorgesehen ist, in dem wenigstens einen Betriebsmodus in dem zumindest einen ersten Teilkochflächenbereich aufgestelltem Gargeschirr eine, insbesondere in Form, Größe und/oder Position angepasste Heizzone zuzuordnen und in dem zumindest einen zweiten Teilkochflächenbereich aufgestelltes Gargeschirr zu ignorieren, insbesondere nach außen hin reaktionslos hinzunehmen. Unter einer "Kochfeldvorrichtung" soll ein Teil, insbesondere eine Baugruppe, eines Kochfelds, insbesondere eines Induktionskochfelds, verstanden werden. Unter einem "variablen Kochflächenbereich" soll ein Kochflächenbereich verstanden werden, der zu einem Aufstellen von Gargeschirr zu Heizzwecken an einer beliebigen Position innerhalb des Kochflächenbereichs vorgesehen ist, wobei die Steuereinheit dazu vorgesehen ist, zumindest eine an zumindest ein aufgestelltes Gargeschirr angepasste Kochzone zu bilden. Insbesondere unterscheidet sich der variable Kochflächenbereich von einer Kochfläche, bei der Heizzonen, insbesondere durch Markierungen auf der Kochfläche, fest vorgegeben sind. Insbesondere ist dem variablen Kochflächenbereich zumindest eine Heizelementmatrix und/oder zumindest ein bewegliches Heizelement zugeordnet. Unter einer "Heizelementmatrix" soll insbesondere eine, vorzugsweise zweidimensionale, vorteilhaft regelmäßige Anordnung, insbesondere in quadratischem oder hexagonalem Muster, von zumindest vier, insbesondere zumindest acht, vorteilhaft zumindest zehn, besonders vorteilhaft zumindest zwanzig Heizelementen verstanden werden. Unter einem "beweglichen" Heizelement soll insbesondere ein Heizelement verstanden werden, das dazu vorgesehen ist, mittels zumindest eines Aktors der Kochfeldvorrichtung, insbesondere in einer Einbaulage unterhalb zumindest eines Teilkochflächenbereichs, bewegt zu werden. Unter einem "Heizelement" soll insbesondere ein Element verstanden werden, das dazu vorgesehen ist, zumindest in einem Betriebsmodus elektrische Energie zumindest zu einem Großteil an ein Gargeschirr, vorzugsweise durch zumindest einen eine Kochfläche ausbildenden Grundkörper hindurch, zu übertragen und/oder elektrische Energie in Wärme umzuwandeln, um insbesondere zumindest ein aufgestelltes Gargeschirr, vorzugsweise durch zumindest einen eine Kochfläche ausbildenden Grundkörper hindurch, zu erhitzen. Insbesondere ist das Heizelement dazu vorgesehen, in zumindest einem Betriebsmodus, in dem das Heizelement an eine Versorgungselektronik angeschlossen ist, eine Leistung von zumindest 100 W, insbesondere zumindest 500 W, vorteilhaft zumindest 1000 W, vorzugsweise zumindest 2000 W zu übertragen. Insbesondere ist das Heizelement als Induktionsheizelement ausgebildet. Unter einem "Teilkochflächenbereich" soll ein Teilbereich des variablen Kochflächenbereichs verstanden werden, dessen Abmessungen, insbesondere Größe und/oder Form und/oder Geometrie, unabhängig von aufgestelltem Gargeschirr sind. Vorzugsweise sind dem Teilkochflächenbereich zumindest ein, insbesondere zumindest zwei, vorteilhaft zumindest drei, besonders vorteilhaft zumindest vier, vorzugsweise zumindest sechs und besonders bevorzugt zumindest acht Heizelemente zugeordnet. Unter einer "Steuereinheit" soll eine elektronische Einheit verstanden werden, die vorzugsweise in einer Steuer- und/oder Regeleinheit eines Kochfelds zumindest teilweise integriert ist und die vorzugsweise dazu vorgesehen ist, zumindest die Heizelemente zu steuern und/oder zu regeln. Vorzugsweise umfasst die Steuereinheit eine Recheneinheit und insbesondere zusätzlich zur Recheneinheit eine Speichereinheit mit einem darin gespeicherten Steuer- und/oder Regelprogramm, das dazu vorgesehen ist, von der Recheneinheit ausgeführt zu werden. Vorteilhaft weist die Kochfeldvorrichtung zumindest eine Sensoreinheit auf, die zumindest zu einer Detektion von aufgestelltem Gargeschirr vorgesehen ist. Unter einer "Sensoreinheit" soll eine Einheit verstanden werden, die dazu vorgesehen ist, zumindest in aktiviertem Zustand zumindest eine Gargeschirrkenngröße, insbesondere Form und/oder Größe und/oder Material, von aufgestelltem Gargeschirr zu detektieren und, insbesondere im Falle einer Detektion von aufgestelltem Gargeschirr, zumindest ein Detektionssignal an die Steuereinheit zu übermitteln. Insbesondere kann die Sensoreinheit wenigstens teilweise von zumindest einem Heizelement selbst gebildet sein. Vorzugsweise ist die Sensoreinheit dazu vorgesehen, aufgestelltes Gargeschirr insbesondere mittels Messung zumindest einer Induktivitätskenngröße und/oder zumindest einer Kapazitätskenngröße zu detektieren. Alternativ ist denkbar, dass die Sensoreinheit dazu vorgesehen ist, aufgestelltes Gargeschirr optisch zu detektieren. Ebenfalls denkbar sind weitere, einem Fachmann als sinnvoll erscheinende Ausgestaltungen der Sensoreinheit. Insbesondere ist die Steuereinheit dazu vorgesehen, Messwerte, insbesondere Detektionssignale, der Sensoreinheit auszuwerten, zumindest eine Heizzone zu berechnen und Heizelemente festzulegen, die diese Heizzone bilden. Unter der Wendung, dass die Steuereinheit dazu vorgesehen ist, in dem Betriebsmodus in dem zweiten Teilkochflächenbereich aufgestelltes Gargeschirr zu "ignorieren", soll insbesondere verstanden werden, dass die Steuereinheit dazu vorgesehen ist, wenigstens für einen Bediener erkennbare Aktionen, beispielsweise eine Ausgabe über zumindest eine Ausgabeeinheit und/oder ein Beheizen des aufgestellten Gargeschirrs, zu unterlassen. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Durch die erfindungsgemäße Ausgestaltung kann ein Bedienkomfort vorteilhaft gesteigert werden. Insbesondere können eine hohe Sicherheit und/oder ein hoher Komfort erreicht werden, da der zweite Teilkochflächenbereich insbesondere komfortabel als Abstellfläche genutzt werden kann. Es kann insbesondere ein Risiko einer Erhitzung von in dem zweiten Teilkochflächenbereich aufgestellten Bauteilen und/oder Gargeschirren, beispielsweise durch ungewolltes Aufstellen und/oder weil eine Erhitzung unerwünscht ist, vermieden werden. Ferner kann eine hohe Effizienz erreicht werden, da Leistungsressourcen der Kochfeldvorrichtung auf erste Teilkochflächenbereiche konzentriert werden können.

Insbesondere ist denkbar, dass die Steuereinheit dazu vorgesehen ist, in dem Betriebsmodus im Falle einer Detektion von aufgestelltem Gargeschirr das Detektionssignal zu ignorieren, insbesondere aufgestelltes Gargeschirr durch Unterlassen, insbesondere durch Vermeidung, einer Auswertung des Detektionssignals zu ignorieren. Gemäß der Erfindung ist die Steuereinheit jedoch dazu vorgesehen, in dem wenigstens einen Betriebsmodus in dem zumindest einen zweiten Teilkochflächenbereich aufgestelltes Gargeschirr direkt durch Deaktivierung einer dem zumindest einen zweiten Teilkochflächenbereich zugeordneten Sensoreinheit, die zu einer Detektion von aufgestelltem Gargeschirr vorgesehen ist, zu ignorieren, wodurch insbesondere eine hohe Sicherheit erreicht werden kann. Insbesondere kann ein ungewolltes Aktivieren des zweiten Teilkochflächenbereichs, beispielsweise durch ausgelaufene Flüssigkeiten und/oder versehentlich aufgestelltes Gargeschirr, vermieden werden. Vorteilhaft kann eine preiswerte und/oder umweltschonende Ausgestaltung erreicht werden, insbesondere durch Einsparung von Stromkosten von unnötig aktivierten Sensoreinheiten.

Zudem wird vorgeschlagen, dass die Steuereinheit dazu vorgesehen ist, in dem wenigstens einen Betriebsmodus in Abhängigkeit von wenigstens einer Bedieneingabe mittels einer Bedieneinheit den zumindest einen ersten Teilkochflächenbereich zu deaktivieren. Insbesondere ist die Steuereinheit dann dazu vorgesehen, in dem Betriebsmodus in Abhängigkeit von zumindest einer Bedieneingabe mittels der Bedieneinheit in dem ersten Teilkochflächenbereich aufgestelltes Gargeschirr zu ignorieren. Unter einer "Bedieneingabe" soll insbesondere eine Betätigung der Bedieneinheit durch einen Bediener verstanden werden. Unter einer "Bedieneinheit" soll insbesondere eine Einheit verstanden werden, die zumindest zu einer Eingabe und/oder Auswahl von Betriebsparametern, beispielsweise von zumindest einer Heizleistung und/oder zumindest einer Heizleistungsdichte und/oder zumindest einer Heizzone und/oder vorteilhaft zumindest eines Teilkochflächenbereichs, vorgesehen ist. Dadurch kann insbesondere eine hohe Sicherheit erreicht werden. Insbesondere kann durch Deaktivierung einzelner Teilkochflächenbereiche eine Kindersicherung erreicht und/oder ungewolltes Erhitzen von in deaktivierten Teilkochflächenbereichen aufgestellten Gargeschirren verhindert werden.

Weiterhin wird vorgeschlagen, dass die Steuereinheit dazu vorgesehen ist, in dem wenigstens einen Betriebsmodus in Abhängigkeit von wenigstens einer Bedieneingabe mittels einer Bedieneinheit den zumindest einen zweiten Teilkochflächenbereich zu aktivieren. Insbesondere ist die Steuereinheit dann dazu vorgesehen, in dem Betriebsmodus in Abhängigkeit von zumindest einer Bedieneingabe mittels der Bedieneinheit in dem zweiten Teilkochflächenbereich aufgestelltem Gargeschirr zumindest eine Heizzone zuzuordnen. Insbesondere ist die Steuereinheit dazu vorgesehen, in dem Betriebsmodus in Abhängigkeit von zumindest einer Bedieneingabe mittels der Bedieneinheit die dem zweiten Teilkochflächenbereich zugeordnete Sensoreinheit zu aktivieren, insbesondere zu reaktivieren. Alternativ ist denkbar, dass die Steuereinheit dazu vorgesehen ist, in dem Betriebsmodus in Abhängigkeit von zumindest einer Bedieneingabe mittels der Bedieneinheit Detektionssignale der dem zweiten Teilkochflächenbereich zugeordneten Sensoreinheit auszuwerten. Dadurch kann insbesondere eine hohe Flexibilität und/oder ein hoher Komfort erreicht werden. Insbesondere kann ein Bediener entscheiden, welche Teilkochflächenbereiche aktiviert und/oder deaktiviert sind. Insbesondere sind lediglich ausgewählte Teilkochflächenbereiche aktiviert, wodurch ein hoher Komfort erreicht werden kann.

Vorteilhaft ist der zumindest eine variable Kochflächenbereich durch eine Anordnung von Heizelementen gebildet, wobei die Steuereinheit dazu vorgesehen ist, in dem wenigstens einen Betriebsmodus in Abhängigkeit von wenigstens einer Bedieneingabe mittels einer Bedieneinheit Heizelemente zu dem zumindest einen ersten Teilkochflächenbereich und dem zumindest einen zweiten Teilkochflächenbereich, insbesondere zusätzlich zu weiteren Teilkochflächenbereichen, zusammenzufassen. Insbesondere ist die Steuereinheit dazu vorgesehen, in dem Betriebsmodus in Abhängigkeit von zumindest einer Bedieneingabe mittels der Bedieneinheit zumindest eine Anzahl und/oder Größe und/oder Form und/oder Position, insbesondere auf dem variablen Kochflächenbereich, von Teilkochflächenbereichen zu verändern. Insbesondere ist die Steuereinheit dazu vorgesehen, in dem Betriebsmodus in Abhängigkeit von zumindest einer Bedieneingabe mittels der Bedieneinheit bisherige Teilkochflächenbereiche aufzulösen und neue Teilkochflächenbereiche zu bilden, wobei insbesondere nach einer Auflösung und Neubildung von Teilkochflächenbereichen eine Anzahl an Teilkochflächenbereiche variabel ist. Dadurch kann insbesondere eine hohe Flexibilität und/oder ein hoher Komfort für einen Bediener erreicht werden.

Zudem wird vorgeschlagen, dass die Kochfeldvorrichtung eine Ausgabeeinheit umfasst, die zu einer Ausgabe einer Information an einen Bediener vorgesehen ist, und die einer Flächenerstreckung von wenigstens 30 %, insbesondere wenigstens 50 %, vorteilhaft wenigstens 70 % und vorzugsweise wenigstens 90 %, einer Flächenerstreckung des zumindest einen variablen Kochflächenbereichs entspricht. Insbesondere ist die Ausgabeeinheit zumindest teilweise einstückig mit dem Grundkörper ausgebildet. Unter einer "Ausgabeeinheit" soll insbesondere eine Einheit verstanden werden, die zumindest zwei Ausgabezustände aufweist und in zumindest einem Ausgabezustand eine optische und/oder akustische und/oder taktile Ausgabe vermittelt und vorzugsweise ein für einen Menschen sichtbares und/oder hörbares und/oder fühlbares Signal abgibt. Vorteilhaft ist die Ausgabeeinheit zu einer optischen Ausgabe vorgesehen. Insbesondere umfasst die Ausgabeeinheit in diesem Fall zumindest ein optisches Anzeigemittel. Unter einem "optischen Anzeigemittel" soll insbesondere ein Leuchtmittel, vorzugsweise eine LED, und/oder eine, vorzugsweise hinterleuchtete, Displayeinheit, insbesondere eine Matrixdisplayeinheit, vorzugsweise ein LCD-Display, ein OLED-Display und/oder elektronisches Papier (e-paper, E-Ink), verstanden werden. Dadurch kann insbesondere ein hoher Komfort erreicht werden. Insbesondere kann eine preiswerte und/oder platzsparende Ausgestaltung erreicht werden.

Weiterhin wird vorgeschlagen, dass die Steuereinheit dazu vorgesehen ist, in dem wenigstens einen Betriebsmodus den zumindest einen ersten Teilkochflächenbereich mittels der Ausgabeeinheit anzuzeigen, insbesondere zumindest teilweise zu umrahmen. Insbesondere ist die Steuereinheit dazu vorgesehen, in dem Betriebsmodus zumindest äußere Begrenzungen des, insbesondere tatsächlichen, ersten Teilkochflächenbereichs mittels der Ausgabeeinheit anzuzeigen, vorteilhaft zusätzlich zu einer Darstellung in zumindest einem Display. Dadurch kann insbesondere eine komfortable und/oder übersichtliche Ausgestaltung erreicht werden. Insbesondere kann ein Bediener stets über aktivierte Teilkochflächenbereiche informiert werden.

Ferner wird vorgeschlagen, dass die Steuereinheit dazu vorgesehen ist, in Abhängigkeit von wenigstens einer Bedieneingabe mittels einer Bedieneinheit zwischen dem wenigstens einen Betriebsmodus und wenigstens einem weiteren Betriebsmodus, in welchem der zumindest eine variable Kochflächenbereich eine zusammenhängende Kochfläche ausbildet, zu wechseln. Insbesondere bilden in dem weiteren Betriebsmodus zumindest im Wesentlichen alle Heizelemente eine gemeinsame Kochfläche aus. Insbesondere sind in dem weiteren Betriebsmodus zumindest im Wesentlichen alle Sensoreinheiten des variablen Kochflächenbereichs aktiviert. Unter "zumindest im Wesentlichen alle" soll insbesondere ein Anteil von mehr als 90 %, insbesondere von mehr als 95 %, vorteilhaft von mehr als 98 % verstanden werden. Dadurch kann insbesondere eine hohe Flexibilität erreicht werden. Insbesondere kann ein Bediener flexibel und/oder komfortabel zwischen zumindest zwei Betriebsmodi auswählen. Weitere Vorteile ergeben sich aus der folgenden Zeichnungsbeschreibung. In der Zeichnung ist ein Ausführungsbeispiel der Erfindung dargestellt.

Es zeigen:
- Fig. 1: ein erfindungsgemäßes Kochfeld mit einer erfindungsgemäßen Kochfeldvorrichtung in einer schematischen Draufsicht,
- Fig. 2: eine Bedieneinheit der erfindungsgemäßen Kochfeldvorrichtung aus Fig. 1 in einem Betriebsmodus in einer schematischen Draufsicht,
- Fig. 3: das erfindungsgemäße Kochfeld mit der erfindungsgemäßen Kochfeldvorrichtung aus Fig. 1 in dem Betriebsmodus in einer ersten Konfiguration von Teilkochflächenbereichen in einer schematischen Draufsicht und
- Fig. 4: das erfindungsgemäße Kochfeld mit der erfindungsgemäßen Kochfeldvorrichtung aus Fig. 1 in dem Betriebsmodus in einer zweiten Konfiguration von Teilkochflächenbereichen in einer schematischen Draufsicht.

Fig. 1 zeigt ein erfindungsgemäßes Kochfeld 26, das als Induktionskochfeld ausgebildet ist, mit einer erfindungsgemäßen Kochfeldvorrichtung 10, die als Induktionskochfeldvorrichtung ausgebildet ist. Die Kochfeldvorrichtung 10 weist einen Grundkörper 28 zu einem Aufstellen von Gargeschirren 18 auf. Der Grundkörper 28 bildet eine Kochfeldplatte aus. Die Kochfeldvorrichtung 10 umfasst einen variablen Kochflächenbereich 12. Der variable Kochflächenbereich 12 ist durch eine Anordnung von achtundvierzig Heizelementen 22 festgelegt. Von den Heizelementen 22 ist in Fig. 1, 3 und 4 der Übersichtlichkeit halber lediglich eines mit einem Bezugszeichen versehen. Die Heizelemente 22 bilden eine Heizelementmatrix aus. Die Heizelemente 22 sind nebeneinander, und zwar in Spalten, angeordnet. Die Spalten von Heizelementen 22 sind nebeneinander auf im Wesentlichen gleicher Höhe angeordnet. Alternativ ist denkbar, dass die Spalten von Heizelementen versetzt nebeneinander angeordnet sind, wobei insbesondere erste der Spalten zu zweiten Spalten, die zwischen ersten Spalten angeordnet sind, um einen Radius eines der Heizelemente versetzt angeordnet sind. Hierbei könnten die ersten Spalten und die zweiten Spalten überlappend angeordnet sein.

Der variable Kochflächenbereich 12 umfasst in einem Betriebszustand einen ersten Teilkochflächenbereich 14a und einen zweiten Teilkochflächenbereich 14b. Der variable Kochflächenbereich 12 umfasst in dem Betriebszustand einen dritten Teilkochflächenbereich 14c, einen vierten Teilkochflächenbereich 14d und einen fünften Teilkochflächenbereich 14e. Der erste, der zweite, der vierte und der fünfte Teilkochflächenbereich 14a, 14b, 14d, 14e sind jeweils durch eine Anordnung von neun Heizelementen 22 festgelegt. Der dritte Teilkochflächenbereich 14c ist durch eine Anordnung von zwölf Heizelementen 22 festgelegt. Die Steuereinheit 16 weist eine Speichereinheit auf, in welcher eine Aufteilung des variablen Kochflächenbereichs 12 in die Teilkochflächenbereiche 14a, 14b, 14c, 14d, 14e gespeichert ist. In der Speichereinheit sind Form, Größe, Anzahl und Position der Teilkochflächenbereiche 14a, 14b, 14c, 14d, 14e gespeichert.

Die Kochfeldvorrichtung 10 umfasst eine Bedieneinheit 20 zu einer Eingabe und/oder Auswahl von Betriebsparametern. Die Bedieneinheit 20 ist als berührungsempfindliche Bedieneinheit 20 ausgebildet. Die Kochfeldvorrichtung 10 umfasst eine Sensoreinheit zu einer Detektion von aufgestelltem Gargeschirr 18. Die Sensoreinheit ist zumindest teilweise von den Heizelementen 22 gebildet. Jedes Heizelement 22 bildet einen Teil der Sensoreinheit aus. Bei einer Detektion von aufgestelltem Gargeschirr 18 übermittelt die Sensoreinheit ein Detektionssignal an eine Steuereinheit 16 der Kochfeldvorrichtung 10. Die Steuereinheit 16 ist dazu vorgesehen, von einem Gargeschirr 18 bedeckte Heizelemente 22 zu einer gemeinsamen Heizzone zusammenzufassen, die dem Gargeschirr 18 zugeordnet ist. Die Steuereinheit 16 ist dazu vorgesehen, in Abhängigkeit von mittels der Bedieneinheit 20 eingegebener Betriebsparameter Aktionen auszuführen und/oder Einstellungen zu verändern.

Die Steuereinheit 16 aktiviert in dem Betriebsmodus in Abhängigkeit von einer Bedieneingabe mittels der Bedieneinheit 20 ausgewählte Teilkochflächenbereiche 14a, 14b, 14c, 14d, 14e. Die Steuereinheit 16 deaktiviert in dem Betriebsmodus verbleibende Teilkochflächenbereiche 14a, 14b, 14c, 14d, 14e. Beispielsweise wird in dem Betriebsmodus der erste und der vierte Teilkochflächenbereich 14a, 14d von einem Bediener durch Bedieneingabe mittels der Bedieneinheit 20 ausgewählt (vgl. Fig. 2). Anschließend wird in dem Betriebsmodus in dem ersten Teilkochflächenbereich 14a ein erstes Gargeschirr 18a, in dem zweiten Teilkochflächenbereich 14b ein zweites Gargeschirr 18b und in dem vierten Teilkochflächenbereich 14d ein drittes Gargeschirr 18c aufgestellt (vgl. Fig. 3).

Die Steuereinheit 16 ordnet in dem Betriebsmodus in dem ersten Teilkochflächenbereich 14a und in dem vierten Teilkochflächenbereich 14d aufgestelltem Gargeschirr 18a, 18c jeweils eine Heizzone zu. Die Steuereinheit 16 ordnet in dem Betriebsmodus in ausgewählten Teilkochflächenbereichen 14a, 14b, 14c, 14d, 14e aufgestelltem Gargeschirr 18a, 18c eine Heizzone zu. Die Steuereinheit 16 ignoriert in dem Betriebsmodus in dem zweiten Teilkochflächenbereich 14 b aufgestelltes Gargeschirr 18b. Die Steuereinheit 16 ignoriert in dem Betriebsmodus in verbleibenden Teilkochflächenbereichen 14a, 14b, 14c, 14d, 14e aufgestelltes Gargeschirr 18 b.

In einem Verfahren zum Betrieb der Kochfeldvorrichtung 10 wird in dem Betriebsmodus in dem ersten Teilkochflächenbereich 14a aufgestelltem Gargeschirr 18a eine Heizzone zugeordnet und in dem zweiten Teilkochflächenbereich 14b aufgestelltes Gargeschirr 18b ignoriert. Die Steuereinheit 16 ignoriert in dem Betriebsmodus in dem zweiten Teilkochflächenbereich 14b aufgestelltes Gargeschirr 18b direkt durch Deaktivierung der dem zweiten Teilkochflächenbereich 14b zugeordneten Sensoreinheit, die zu einer Detektion von aufgestelltem Gargeschirr 18b vorgesehen ist. In dem Betriebsmodus unterbleibt eine Detektion von in dem zweiten Teilkochflächenbereich 14b aufgestelltem Gargeschirr 18b.

Die Kochfeldvorrichtung 10 umfasst eine Ausgabeeinheit 24, die zu einer Ausgabe einer Information an einen Bediener vorgesehen ist. Die Ausgabeeinheit 24 ist zu einer Ausgabe einer optischen Information vorgesehen. Die Ausgabeeinheit 24 ist teilweise einstückig mit der Bedieneinheit 20 ausgebildet. Hierbei teilen sich die Ausgabeeinheit 24 und die Bedieneinheit ein Display. Die Steuereinheit 16 gibt mittels der Ausgabeeinheit 24, insbesondere mittels des Displays, Informationen aus. Die Ausgabeeinheit 24 ist teilweise einstückig mit dem Grundkörper 28 ausgebildet. Die Ausgabeeinheit 24 erstreckt sich über einen Großteil des Grundkörpers 28, und zwar über eine Fläche von im Wesentlichen 75 % einer Gesamtoberfläche des Grundkörpers 28. Somit entspricht eine Flächenerstreckung der Ausgabeeinheit 24 im Wesentlichen 100 % einer Flächenerstreckung des variablen Kochflächenbereichs 12. Die Steuereinheit 16 gibt mittels der teilweise einstückig mit dem Grundkörper 28 ausgebildeten Ausgabeeinheit 24 Informationen aus. Die Steuereinheit 16 gibt mittels der Ausgabeeinheit 24 ausgewählte Teilkochflächenbereiche 14a, 14b, 14c, 14d, 14e aus. Die Steuereinheit 16 zeigt in dem Betriebsmodus den ersten Teilkochflächenbereich 14a und den vierten Teilkochflächenbereich 14d mittels der Ausgabeeinheit 24 an.

Angenommen, ein Bediener möchte in dem Betriebsmodus eine Beheizung von in dem ersten Teilkochflächenbereich 14a aufgestelltem Gargeschirr 18a unterbrechen. In dem Betriebsmodus sind ausgewählte Teilkochflächenbereiche 14a, 14b, 14c, 14d, 14e durch Bedieneingabe mittels der Bedieneinheit 20 deaktivierbar. Die Steuereinheit 16 deaktiviert in dem Betriebsmodus in Abhängigkeit von einer Bedieneingabe mittels der Bedieneinheit 20 den ersten Teilkochflächenbereich 14a.

Angenommen, ein Bediener möchte in dem Betriebsmodus in dem zweiten Teilkochflächenbereich 14b aufgestelltes Gargeschirr 18b beheizen. In dem Betriebsmodus sind verbleibende Teilkochflächenbereiche 14a, 14b, 14c, 14d, 14e durch Bedieneingabe mittels der Bedieneinheit 20 aktivierbar. Die Steuereinheit 16 aktiviert in dem Betriebsmodus in Abhängigkeit von einer Bedieneingabe mittels der Bedieneinheit 20 den zweiten Teilkochflächenbereich 14b.

In einem weiteren Fall möchte ein Bediener in dem Betriebsmodus Gargeschirre 18 unterschiedlicher Größe beheizen. In dem Betriebsmodus ist Anzahl, Größe, Form und Position von Teilkochflächenbereichen 14 durch Bedieneingabe mittels der Bedieneinheit 20 veränderbar. Die Steuereinheit 16 fasst in dem Betriebsmodus in Abhängigkeit von einer Bedieneingabe mittels der Bedieneinheit 20 Heizelemente 22 zu Teilkochflächenbereichen 14f, 14g, 14h, 14i, 14j, 14k zusammen (vgl. Fig. 4). Die Steuereinheit 16 speichert in dem Betriebsmodus eine Aufteilung des variablen Kochflächenbereichs 12 in Teilkochflächenbereiche 14f, 14g, 14h, 14i, 14j, 14k in der Speichereinheit ab. Dadurch ist eine eingestellte Aufteilung des variablen Kochflächenbereichs 12 in Teilkochflächenbereiche 14f, 14g, 14h, 14i, 14j, 14k jederzeit abrufbar.

In einem weiteren Fall möchte ein Bediener den gesamten variablen Kochflächenbereich 12 als eine zusammenhängende Kochfläche verwenden. Die Steuereinheit 16 wechselt in Abhängigkeit von einer Bedieneingabe mittels der Bedieneinheit 20 zwischen dem Betriebsmodus und einem weiteren Betriebsmodus, in welchem der variable Kochflächenbereich 12 eine zusammenhängende Kochfläche ausbildet. Die Steuereinheit 16 aktiviert in dem weiteren Betriebsmodus im Wesentlichen alle Sensoreinheiten des variablen Kochflächenbereichs 12. Die Steuereinheit 16 beheizt in dem weiteren Betriebsmodus aufgestelltes Gargeschirr 18 unabhängig von einer Position auf dem variablen Kochflächenbereich 12.

Grundsätzlich sind in dem Betriebsmodus beliebige Anzahlen, Größen, Formen und/oder Positionen von Teilkochflächenbereichen denkbar. Ebenfalls denkbar sind Ausgestaltungen des variablen Kochflächenbereichs mit verschiedenen Anzahlen und/oder Anordnungen an Heizelementen. Es sind Ausgestaltungen mit größerer oder kleinerer Anzahl an Heizelementen denkbar. Zudem ist denkbar, dass Heizelemente als längliche Heizelemente ausgebildet sind. Ebenfalls denkbar ist eine Ausgestaltung mit beweglichen Heizelementen, wobei ein Bereich, in welchem die Heizelemente bewegbar sind, durch eine Grenze der Teilkochflächenbereiche vorgeben ist.

Alternativ zu einer Auswahl von Teilkochflächenbereichen durch Bedieneingabe mittels der Bedieneinheit ist denkbar, dass eine Auswahl von Teilkochflächenbereichen mittels einer Bedieneinheit erfolgt, die im Wesentlichen einstückig mit dem Grundkörper ausgebildet ist. Hierbei ist denkbar, dass Anzahl, Größe, Form und/oder Position von Teilkochflächenbereichen direkt mittels der im Wesentlichen einstückig mit dem Grundkörper ausgebildeten Bedieneinheit einstellbar sein. Beispielsweise könnte ein Bediener mittels eines Fingers Anzahl, Größe, Form und/oder Position von gewünschten Teilkochflächenbereichen direkt auf den Grundkörper aufmalen und/oder aufzeichnen.

Bezugszeichen
- 10: Kochfeldvorrichtung
- 12: Variabler Kochflächenbereich
- 14: Teilkochflächenbereich
- 16: Steuereinheit
- 18: Gargeschirr
- 20: Bedieneinheit
- 22: Heizelement
- 24: Ausgabeeinheit
- 26: Kochfeld
- 28: Grundkörper

## Patentansprüche

1. Kochfeldvorrichtung, insbesondere Induktionskochfeldvorrichtung, mit zumindest einem variablen Kochflächenbereich (12), der in wenigstens einem Betriebsmodus zumindest einen ersten Teilkochflächenbereich (14a) und zumindest einen zweiten Teilkochflächenbereich (14b) umfasst, und mit einer Steuereinheit (16), die dazu vorgesehen ist, in dem wenigstens einen Betriebsmodus in dem zumindest einen ersten Teilkochflächenbereich (14a) aufgestelltem Gargeschirr (18) eine Heizzone zuzuordnen und in dem zumindest einen zweiten Teilkochflächenbereich (14b) aufgestelltes Gargeschirr (18) zu ignorieren, **dadurch gekennzeichnet, dass** die Steuereinheit (16) dazu vorgesehen ist, in dem wenigstens einen Betriebsmodus in dem zumindest einen zweiten Teilkochflächenbereich (14b) aufgestelltes Gargeschirr (18) direkt durch Deaktivierung einer dem zumindest einen zweiten Teilkochflächenbereich (14b) zugeordneten Sensoreinheit, die zu einer Detektion von aufgestelltem Gargeschirr (18) vorgesehen ist, zu ignorieren.

2. Kochfeldvorrichtung nach Anspruch 1, **dadurch gekennzeichnet, dass** die Steuereinheit (16) dazu vorgesehen ist, in dem wenigstens einen Betriebsmodus in Abhängigkeit von wenigstens einer Bedieneingabe mittels einer Bedieneinheit (20) den zumindest einen ersten Teilkochflächenbereich (14a) zu deaktivieren.

3. Kochfeldvorrichtung nach einem der vorhergehenden Ansprüche, **dadurch gekennzeichnet, dass** die Steuereinheit (16) dazu vorgesehen ist, in dem wenigstens einen Betriebsmodus in Abhängigkeit von wenigstens einer Bedieneingabe mittels einer Bedieneinheit (20) den zumindest einen zweiten Teilkochflächenbereich (14b) zu aktivieren.

4. Kochfeldvorrichtung nach einem der vorhergehenden Ansprüche, **dadurch gekennzeichnet, dass** die Steuereinheit (16) dazu vorgesehen ist, in dem wenigstens einen Betriebsmodus in Abhängigkeit von wenigstens einer Bedieneingabe mittels einer Bedieneinheit (20) Heizelemente (22) zu dem zumindest einen ersten Teilkochflächenbereich (14a) und dem zumindest einen zweiten Teilkochflächenbereich (14b) zusammenzufassen.

5. Kochfeldvorrichtung nach einem der vorhergehenden Ansprüche, **gekennzeichnet durch** eine Ausgabeeinheit (24), die zu einer Ausgabe einer Information an einen Bediener vorgesehen ist, und die einer Flächenerstreckung von wenigstens 30 % einer Flächenerstreckung des zumindest einen variablen Kochflächenbereichs (12) entspricht.

6. Kochfeldvorrichtung nach Anspruch 5, **dadurch gekennzeichnet, dass** die Steuereinheit (16) dazu vorgesehen ist, in dem wenigstens einen Betriebsmodus den zumindest einen ersten Teilkochflächenbereich (14a) mittels der Ausgabeeinheit (24) anzuzeigen.

7. Kochfeldvorrichtung nach einem der vorhergehenden Ansprüche, **dadurch gekennzeichnet, dass** die Steuereinheit (16) dazu vorgesehen ist, in Abhängigkeit von wenigstens einer Bedieneingabe mittels einer Bedieneinheit (20) zwischen dem wenigstens einen Betriebsmodus und wenigstens einem weiterem Betriebsmodus, in welchem der zumindest eine variable Kochflächenbereich (12) eine zusammenhängende Kochfläche ausbildet, zu wechseln.

8. Kochfeld, insbesondere Induktionskochfeld und vorzugsweise Induktionsmatrixkochfeld, mit zumindest einer Kochfeldvorrichtung (10) nach einem der vorhergehenden Ansprüche.

9. Verfahren zum Betrieb einer Kochfeldvorrichtung (10) mit zumindest einem variablen Kochflächenbereich (12), der in wenigstens einem Betriebsmodus zumindest einen ersten Teilkochflächenbereich (14a) und zumindest einen zweiten Teilkochflächenbereich (14b) umfasst, insbesondere nach einem der Ansprüche 1 bis 7, wobei in dem wenigstens einen Betriebsmodus in dem zumindest einen ersten Teilkochflächenbereich (14a) aufgestelltem Gargeschirr (18) eine Heizzone zugeordnet wird und in dem zumindest einen zweiten Teilkochflächenbereich (14b) aufgestelltes Gargeschirr (18) ignoriert wird, wobei in dem wenigstens einen Betriebsmodus in dem zumindest einen zweiten Teilkochflächenbereich (14b) aufgestelltes Gargeschirr (18) durch eine Steuereinheit (16) direkt durch Deaktivierung einer dem zumindest einen zweiten Teilkochflächenbereich (14b) zugeordneten Sensoreinheit, die zu einer Detektion von aufgestelltem Gargeschirr (18) vorgesehen ist, ignoriert wird.

## Claims

1. Hob apparatus, in particular induction hob apparatus, with at least one variable cooking surface region (12), which in at least one operating mode comprises at least one first partial cooking surface region (14a) and at least one second partial cooking surface region (14b), and with a control unit (16) which is provided to assign cookware (18) placed in the at least one first partial cooking surface region (14a) a heating zone in the at least one operating mode and to ignore cookware (18) placed in the at least one second partial cooking surface region (14b), **characterised in that** the control unit (16) is provided to directly ignore cookware (18) placed in the at least one second partial cooking surface region (14b) in the at least one operating mode by deactivating a sensor unit which is assigned to the at least one second partial cooking surface region (14b) and is provided for detection of placed cookware (18).

2. Hob apparatus according to claim 1, **characterised in that** the control unit (16) is provided to deactivate the at least one first partial cooking surface region (14a) in the at least one operating mode as a function of at least one operating input by means of an operating unit (20).

3. Hob apparatus according to one of the preceding claims, **characterised in that** the control unit (16) is provided to activate the at least one second partial cooking surface region (14b) in the at least one operating mode as a function of at least one operating input by means of an operating unit (20).

4. Hob apparatus according to one of the preceding claims, **characterised in that** the control unit (16) is provided to combine heating elements (22) to form the at least one first partial cooking surface region (14a) and the at least one second partial cooking surface region (14b) in the at least one operating mode as a function of at least one operating input by means of an operating unit (20).

5. Hob apparatus according to one of the preceding claims, **characterised by** an output unit (24), which is provided to output an item of information to an operator, and which corresponds to a surface extension of at least 30% of a surface extension of the at least one variable cooking surface region (12).

6. Hob apparatus according to claim 5, **characterised in that** the control unit (16) is provided to display the at least one first partial cooking surface region (14a) by means of the output unit (24) in the at least one operating mode.

7. Hob apparatus according to one of the preceding claims, **characterised in that** the control unit (16) is provided to swap between the at least one operating mode and at least one further operating mode, in which the at least one variable cooking surface region (12) forms a contiguous cooking surface, as a function of at least one operating input by means of an operating unit (20).

8. Hob, in particular induction hob and preferably induction matrix hob, with at least one hob apparatus (10) according to one of the preceding claims.

9. Method for operating a hob apparatus (10) with at least one variable cooking surface region (12), which in at least one operating mode comprises at least one first partial cooking surface region (14a) and at least one second partial cooking surface region (14b), in particular according to one of claims 1 to 7, wherein cookware (18) placed in the at least one first partial cooking surface region (14a) is assigned a heating zone in the at least one operating mode and cookware (18) placed in the at least one second partial cooking surface region (14b) is ignored, wherein cookware (18) placed in the at least one second partial cooking surface region (14b) is directly ignored by a control unit (16) in the at least one operating mode by deactivating a sensor unit which is assigned to the at least one second partial cooking surface region (14b) and is provided for detection of placed cookware (18).

## Revendications

1. Dispositif de table de cuisson, notamment dispositif de table de cuisson à induction, comprenant au moins une zone à surface de cuisson (12) variable, laquelle, dans au moins un mode de fonctionnement, comprend au moins une première zone partielle à surface de cuisson (14a) et au moins une deuxième zone partielle à surface de cuisson (14b), et comprenant une unité de commande (16) qui est ménagée pour attribuer une zone de chauffage à un récipient de cuisson (18) posé dans l'au moins une première zone partielle à surface de cuisson (14a), dans l'au moins un mode de fonctionnement, et pour ignorer le récipient de cuisson (18) posé dans l'au moins une deuxième zone partielle à surface de cuisson (14b), **caractérisé en ce que** l'unité de commande (16) est ménagée pour ignorer un récipient de cuisson (18) posé dans l'au moins une deuxième zone partielle à surface de cuisson (14b), dans l'au moins un mode de fonctionnement, directement par désactivation d'une unité de capteurs associée à l'au moins une deuxième zone partielle à surface de cuisson (14b), laquelle est ménagée pour détecter un récipient de cuisson (18) posé.

2. Dispositif de table de cuisson selon la revendication 1, **caractérisé en ce que** l'unité de commande (16) est ménagée, dans l'au moins un mode de fonctionnement, pour désactiver l'au moins une première zone partielle à surface de cuisson (14a) en fonction d'au moins une entrée de commande au moyen d'une unité de commande (20).

3. Dispositif de table de cuisson selon l'une quelconque des revendications précédentes, **caractérisé en ce que** l'unité de commande (16) est ménagée, dans l'au moins un mode de fonctionnement, pour activer l'au moins une deuxième zone partielle à surface de cuisson (14b) en fonction d'au moins une entrée de commande au moyen d'une unité de commande (20).

4. Dispositif de table de cuisson selon l'une quelconque des revendications précédentes, **caractérisé en ce que** l'unité de commande (16) est ménagée, dans l'au moins un mode de fonctionnement, pour regrouper des éléments de chauffage (22) en l'au moins une première zone partielle à surface de cuisson (14a) et l'au moins une deuxième zone partielle à surface de cuisson (14b) en fonction d'au moins une entrée de commande au moyen d'une unité de commande (20).

5. Dispositif de table de cuisson selon l'une quelconque des revendications précédentes, **caractérisé par** une unité de sortie (24) qui est ménagée pour sortir une information à un utilisateur et qui correspond à une étendue en surface d'au moins 30% d'une étendue en surface de l'au moins une zone à surface de cuisson (12) variable.

6. Dispositif de table de cuisson selon la revendication 5, **caractérisé en ce que** l'unité de commande (16) est ménagée, dans l'au moins un mode de fonctionnement, pour afficher l'au moins une première zone partielle à surface de cuisson (14a) au moyen de l'unité de sortie (24).

7. Dispositif de table de cuisson selon l'une quelconque des revendications précédentes, **caractérisé en ce que** l'unité de commande (16) est ménagée pour alterner, en fonction d'au moins une entrée de commande au moyen de l'unité de commande (20), entre l'au moins un mode de fonctionnement et au moins un mode de fonctionnement supplémentaire, dans lequel l'au moins une zone à surface de cuisson (12) variable forme une surface de cuisson homogène.

8. Table de cuisson, notamment table de cuisson à induction et de préférence table de cuisson matricielle à induction, comprenant au moins un dispositif de table de cuisson (10) selon l'une quelconque des revendications précédentes.

9. Procédé de fonctionnement d'un dispositif de table de cuisson (10) comprenant au moins une zone à surface de cuisson (12) variable, laquelle, dans au moins un mode de fonctionnement, comprend au moins une première zone partielle à surface de cuisson (14a) et au moins une deuxième zone partielle à surface de cuisson (14b), notamment selon l'une quelconque des revendications 1 à 7, dans lequel une zone de chauffage est attribuée à un récipient de cuisson (18) posé dans l'au moins une première zone partielle à surface de cuisson (14a) dans l'au moins un mode de fonctionnement et dans lequel le récipient de cuisson (18) posé dans l'au moins une deuxième zone partielle à surface de cuisson (14b) est ignoré, dans lequel un récipient de cuisson (18) posé dans l'au moins une deuxième zone partielle à surface de cuisson (14b) dans l'au moins un mode de fonctionnement est ignoré par une unité de commande (16) directement par désactivation d'une unité de capteurs associée à l'au moins une deuxième zone partielle à surface de cuisson (14b), laquelle est ménagée pour détecter un récipient de cuisson (18) posé.
